# DEMANDE DE BREVET EUROPEEN

(11) **EP 0 580 518 A1**
(43) Date de publication de la demande: **26.01.1994**
(21) Numéro de dépôt: 93401913.4
(22) Date de dépôt: 23.07.1993
(51) Int. Cl.: B28D 1/00, B28D 1/30, A47G 7/08

(54) **Procédé de fabrication de jardinière**

(30) Priorité: 24.07.1992 FR 9209137
(71) Demandeur: SARL MARBRERIE JOSEPH SANSONE, F-59420 MOUVAUX (FR)
(72) Inventeur: Sansone, Joseph, F-59420 Mouvaux (FR)
(74) Mandataire: Vander-Heym, Serge

(57) **Abrégé**

Procédé de fabrication d'une jardinière consistant à réaliser la jardinière en deux parties (1 et 2), celle externe (1) présentant une rainure longitudinale (3) dont l'ouverture (4) est rétreinte, la partie interne (2), qui forme le conteneur proprement dit, étant engagée par un coulissement longitudinal dans la dite rainure.

La rainure (3) est obtenue en pratiquant un perçage longitudinal dans la partie (1) dont la partie supérieure est ensuite fendue pour réaliser l'ouverture (4).

## Description

La présente invention est relative à un nouveau procédé de fabrication de jardinière.

Comme on le sait, une jardinière se présente sous la forme d'un récipient de forme allongée susceptible de contenir un substrat de culture.

Outre sa fonction de "pot de culture" une jardinière est aussi un objet de décoration et les fabricants se sont attachés à réaliser des jardinières présentant un aspect extérieur plaisant.

Dans ce but, des matériaux nobles, tels que le granit ou le marbre, ont été utilisés.

L' expérience a montré que la réalisation de jardinières en ces matériaux était très coûteuse puisqu'il faut partir d'un bloc, dont les dimensions extérieures sont celles de la jardinière à obtenir, qu'il convient de creuser au burin ou à l'aide d'outil similaires.

Le procédé de l'invention qui remédie à ces inconvénients consiste à réaliser la jardinière en deux parties, respectivement externe et interne, celle externe présentant, selon son axe longitudinal, une rainure à ouverture rétreinte, la partie interne, qui forme le réceptacle du substrat de culture, étant engagée dans ladite rainure selon ledit axe.

La présente invention sera mieux comprise par la description qui va suivre faite en se référant au dessin annexé sur lequel :
- la figure 1 est une vue en perspective éclatée d'une jardinière réalisée conformément à l'invention;
- la figure 2 montre, à plus grande échelle, une jardinière vue par bout.

En se reportant au dessin et selon un mode de réalisation on voit que la jardinière comporte deux parties 1 et 2. La partie 1 peut être réalisée en un matériau noble tel que le marbre tandis que celle 2 peut être réalisée en une matière plastique moulée.

La partie 1 présente selon son axe longitudinal XY une rainure 3 dont l'ouverture supérieure 4 est rétreinte.

La partie 2, ou conteneur de substrat, présente selon un plan de coupe transversal une section identique à celle de la rainure 3. De cette façon, le conteneur 2 peut être introduit dans la partie 1 par un coulissement axial selon la flèche F₁.

Selon une caractéristique du procéde de l'invention, la rainure 3 présente une section circulaire. Pour réaliser la rainure 3 on perce longitudinalement la partie 1 à l'aide d'un outil rotatif, puis à l'aide d'un disque tranchant, ou analogue, on réalise l'ouverture 4

Le conteneur 2 est ouvert à sa partie supérieure et cette ouverture est pourvue d'un entourage 5, en forme de cheminée, qui s'ajuste dans l'ouverture 4. De cette façon le conteneur 2 ne peut pas pivoter autour de l'axe XY.

Comme cela ressort du dessin les parties 1 et 2 sont sensiblement égales et la manutention de la jardinière est rendue possible par des poignées 6 prévues à chacune des extrémités de la partie interne 2.

Dans l'exemple représenté on a considéré que la partie 1 était obtenue à partir d'un bloc ayant l'allure d'un prisme droit à section carrée, mais il est bien entendu que la forme extérieure de ladite partie peut être quelconque. Ainsi, par exemple, la partie 1 peut se présenter sous la forme d'un tronçon tubulaire fendu longitudinalement.

Il faut signaler, aussi, que la longueur du conteneur 2 peut être inférieure à celle de la partie 1, dans ce cas les extrémités de la rainure peuvent être obturées par des plaques ( non représentées) réalisées dans le même matériau que celui constituant ladite partie 1.

## Revendications

**1-**Procédé de fabrication d'une jardinière consistant à réaliser la jardinière en deux parties (1 et 2), celle externe (1) présentant une rainure longitudinale (3) dont l'ouverture (4) est rétreinte, la partie interne (2), qui forme le conteneur proprement dit, étant engagée par un coulissement longitudinal dans la dite rainure.

**2-**Procédé selon la revendication 1 , caractérisé en ce que la rainure (3) est obtenue en pratiquant un perçage longitudinal dans la partie (1) dont la partie supérieure est ensuite fendue pour réaliser l'ouverture (4).

**3-**Procédé selon la revendication caractérisé en ce que le conteneur (2) présente en coupe transversale une section qui épouse le contour de la rainure et de son ouverture rétreinte.

**4-**Procédé selon l'une quelconque des revendications 1 à 3, caractérisé en ce que des poignés sont prévues aux extrémités du conteneur (2)
